# EUROPÄISCHE PATENTSCHRIFT

(11) **EP 0 597 383 B1**
(45) Veröffentlichungstag und Bekanntmachung des Hinweises auf die Patenterteilung: **08.01.1997**
(21) Anmeldenummer: 93117854.5
(22) Anmeldetag: 04.11.1993
(51) Int. Cl.: E03C 1/06, A47K 5/02

(54) **Wandstange für Brausen**
Wall-slidebar for showers
Barre murale pour douches

(30) Priorität: 09.11.1992 DE 4237738
(43) Veröffentlichungstag der Anmeldung: 18.05.1994
(73) Patentinhaber: FRIEDRICH GROHE AKTIENGESELLSCHAFT, D-58675 Hemer (DE)
(72) Erfinder: Bischoff, Bernd, D-58675 Hemer (DE)

(56) Entgegenhaltungen:
- DE-U- 9 016 094
- US-A- 3 059 374
- US-A- 3 266 764
- US-A- 3 837 013
- US-A- 4 998 836

## Beschreibung

Die Erfindung betrifft eine Wandstange für Brausen o.dgl., wobei die Wandstange etwa lotrecht zur Gebäudewand angeordnet und an den Endbereichen von an der Gebäudewand befestigbaren, konsolartigen Halterungen aufgenommen ist.
Derartige Wandstangen wie z.B. US-A-3 837 013, sind bekannt und werden zur Ablage und Halterung von Handbrausen in Duschkabinen und dergleichen eingesetzt. Die über einen Schlauch versorgte Handbrause wird hierbei an einem an der Wandstange verstellbar befestigbaren Brausehalter abgelegt bzw. aufgesteckt. Darüber hinaus ist es bekannt, neben dem Brausehalter zusätzlich eine Seifenablage an der Wandstange vorzusehen. Die Seifenablage oder Seifenschale hat hierbei jedoch verhältnismäßig kleine Abmessungen und ist nur für geringe mechanische Belastungen ausgelegt.

Der Erfindung liegt die Aufgabe zugrunde, bei der im Oberbegriff des Anspruchs 1 angegebenen Wandstange eine verbesserte Ablage für Dusch- und Badeutensilien zu schaffen, die insbesondere eine relativ große Ablagefläche aufweist, universell benutzbar ist und eine einfache Reinigungsmöglichkeit bietet.
Diese Aufgabe wird erfindungsgemäß dadurch gelöst, daß an der unteren Halterung eine Ablage verschwenkbar angeordnet ist, die in der Art eines Augenlagers die Halterung in einem Teilbereich umfaßt und eine Arretierung in wenigstens einer bevorzugten Schwenkstellung aufweist.
Weitere Ausgestaltungen der Erfindung sind in den Ansprüchen 2 bis 10 angegeben.

Mit den erfindungsgemäß vorgeschlagenen Maßnahmen wird insbesondere erreicht, daß die Ablage universell nutzbar ist und einer relativ hohen mechanischen Belastbarkeit ausgesetzt werden kann, da die Ablagevorrichtung hängend an der senkrecht von der Gebäudewand abstehenden Halterung der Wandstange angeordnet ist. Durch die verschwenkbare Anordnung ist die vorgeschlagene Ablagevorrichtung leicht zu reinigen, wobei insbesondere auch die von der Ablagevorrichtung verdeckte Wandfläche durch ein Verschwenken der Ablage einer Reinigung leicht zugänglich ist. Durch eine Arretierung in wenigstens einer Schwenkstellung, vorzugsweise in der Gebrauchsstellung, kann sichergestellt werden, daß ein unbeabsichtigtes Verschwenken vermieden wird.

Ein Ausführungsbeispiel der Erfindung ist in der Zeichnung dargestellt und wird im folgenden näher beschrieben. Es zeigt
- Figur 1: einen Teil einer Wandstange mit einer Ablage, montiert an einer Gebäudewand in perspektivischer Darstellung;
- Figur 2: die Ablage gemäß Figur 1 in Vorderansicht;
- Figur 3: die Ablage gemäß Figur 2 im Seitenschnitt;
- Figur 4: das in Figur 1 gezeigte Federelement in Seitenansicht in vergrößerter Darstellung;
- Figur 5: das in Figur 4 gezeigte Federelement in Draufsicht;
- Figur 6: das in Figur 4 gezeigte Federelement um 90° gedreht.

Die in Figur 1 gezeigte Wandstange 1 ist nur zum Teil dargestellt und wird an ihren Endbereichen jeweils von einer zylinderförmig ausgestalteten Halterung 11 aufgenommen. Die Wandstange 1 ist etwa lotrecht und parallel zur Gebäudewand 4 angeordnet. An der unteren zylindrischen Halterung 11 ist zwischen der Gebäudewand 4 und der Wandstange 1 eine Ablage 2 mit einem Augenlager 21 vorgesehen. In dem Augenlager 21 ist ein Federelement 3 angeordnet, das von seiner Federkraft axial aus dem Augenlager 21 gegen die Wandstange 1 gestrammt und außerdem drehfest mit dem Augenlager 21 verbunden ist, so daß die Ablage 2 mit einer bestimmten Schwergängigkeit aus seiner hängenden Position, wie sie in Figur 1 gezeigt ist, um die zylindrische Mantelfläche der Halterung 11 verschwenkbar ist.

Die Ablage 2 ist aus Kunststoff im Spritzgußverfahren hergestellt und weist im Augenlager 21 verschiedene Rippen für die Lagerung des Federelements 3 und der zylindrischen Mantelfläche der Halterung 11 auf, wie es insbesondere aus Figur 2 und 3 zu entnehmen ist. Im mittleren Bereich des Augenlagers 21 ist eine ringförmige, im wesentlichen umlaufende Rippe 22 ausgebildet, an der einerseits das Federelement 3 mit Blattfedern 34 anliegt und die mit ihrer inneren, etwa kreisförmingen Kante eine Lagerung zur zylindrischen Mantelfläche der Halterung 11 bildet. Damit eine relativ spielfreie Lagerung auf der Halterung 11 gewährleistet ist, ist die innere kreisförmige Kante von geraden, sehnenartigen Abschnitten 221 unterbrochen, wie es insbesondere aus Figur 2 zu entnehmen ist. Im Anschluß an die Rippe 22 sind im Augenlager 21 in Richtung auf die Gebäudewand 4 Führungsrippen 23 parallel zur Mittelachse der zylindrischen Halterung 11 ausgebildet. Die Vorkraglänge der Rippen 22,23 entspricht etwa der Wandungsdicke des Federelements 3.
Im vorderen Bereich des Augenlagers 21, in dem das Federelement 3 angeordnet ist, sind etwa symmetrisch Mitnehmerrippen 24 ausgebildet, die in entsprechende Nuten 32 des Federelements 3 eingreifen und die drehfeste Verbindung zwischen Federelement 3 und dem Augenlager 21 in der Stecklage herstellen.
An dem dem Augenlager 21 gegenüberliegenden Endbereich der Ablage 2 ist eine korbartige Ablagefläche 25 ausgebildet, an der außerdem Haken 26 vorgesehen sind zum Anhängen von Gegenständen.

Das Federelement 3 ist mit seinem die Blattfedern 34 tragenden Bereich von dem Augenlager 21 in der Stecklage aufgenommen. An der vorstehenden Stirnseite des Federelements 3 ist eine Ausnehmung 31 vorgesehen, die in der hängenden Position der Ablage 2 eine Arretierung mit Hilfe der Wandstange 1 bewerkstelligt. Die Ausnehmung 31 ist hierbei entsprechend der zylindrischen Mantelfläche der Wandstange 1 ausgebildet. Damit ein Verkanten des Federelements 3 in dem Augenlager 21 aufgrund der axial wirkenden Blattfedern 34 vermieden wird, sind außerdem auf der gegenüberliegenden Stirnseite zur Ausnehmung 31 im unteren Bereich Federbeine 33 ausgebildet. Im zusammengefügten Zustand fassen die Federbeine 23 durch eine Nut 222 der Rippe 22 und bewirken, daß das Federelement 3 im unteren Bereich axial mit dem Augenlager 21 verrastet wird, so daß ein Verkanten des Federelements 3 durch die Kraft der Blattfedern 34 weitgehend ausgeschlossen ist.

Die Anmontage der Ablagevorrichtung an der Wandstangenausbildung kann durch einfaches Aufschieben der Ablage 2 mit dem Federelement 3 auf die zylindrische Mantelfläche der unteren Halterung 11 erfolgen, worauf dann die Wandstange 1 mit der oberen Halterung (in der Zeichnung nicht gezeigt) und der unteren Halterung 11 an der Gebäudewand 4 verschraubt wird. Danach ist die Ablage 2 einsatzfähig und kann bei Bedarf, z.B. Reinigung der Gebäudewand, um die untere Halterung 11 verschwenkt werden. Bei dem Schwenkvorgang wird das Federelement 3 bei einer Auslenkung aus der Arretierungsposition axial entsprechend der Ausnehmung 31 verschoben, so daß - mit einer bestimmten Schwergängigkeit - die Ablage um die Halterung 11 verschwenkt werden kann. Die axiale Federkraft des Federelements 3 kann dabei so bemessen werden, daß die Ablage 2 bei einer Auslenkung aus der hängenden Position in diesen Schwenkpositionen durch Reibschluß verharrt und somit auch eine leichte Reinigung der hinter der Ablage 2 befindlichen Gebäudewand 4 ermöglicht wird.

## Patentansprüche

1. Wandstange für eine Brause o.dgl., wobei die Wandstange (1) etwa lotrecht zur Gebäudewand (4) angeordnet und an den Endbereichen von an der Gebäudewand befestigbaren, konsolartigen Halterungen (11) aufgenommen ist, dadurch gekennzeichnet, daß an der unteren Halterung (11) eine Ablage (2) verschwenkbar angeordnet ist, die in der Art eines Augenlagers (21) die Halterung (11) in einem Teilbereich umfaßt und eine Arretierung in wenigstens einer bevorzugten Schwenkstellung aufweist.

2. Wandstange nach Anspruch 1, dadurch gekennzeichnet, daß das Augenlager (21) auf einem zylindrischen Bereich der Halterung 11) zwischen der Wandstange (1) und der Gebäudewand (4) angeordnet ist.

3. Wandstange nach Anspruch 1 oder 2, dadurch gekennzeichnet, daß in dem Augenlager (21) ein ringförmiges Federelement (3) vorgesehen ist, welches von seiner Federkraft axial aus dem Augenlager (21) auf der Halterung (11) gegen die Wandstange (1) gestrammt ist, wobei das Federelement (3) mittels einer oder mehrerer Paßfedern drehfest mit dem Augenlager (21) der Ablage (2) verbunden ist.

4. Wandstange nach Anspruch 3, dadurch gekennzeichnet, daß das Federelement (3) an der der Wandstange (1) zugekehrten Stirnseite wenigstens eine entsprechend dem Radius der Wandstange (1) ausgebildete Ausnehmung (31) zur Arretierung, vorzugsweise in der Ablageposition, hat.

5. Wandstange nach einem der Ansprüche 1 bis 4, dadurch gekennzeichnet, daß in dem Augenlager (21) Rippen (22,23) zur Lagerung auf der Mantelfläche der Halterung (11) ausgebildet sind, deren Vorkraglänge etwa der Wandung des Federelements (3) entspricht.

6. Wandstange nach Anspruch 5, dadurch gekennzeichnet, daß im Augenlager (21) wenigstens eine radial nach innen vorspringende, etwa ringförmige Rippe (22) ausgebildet ist, die auf der Mantelfläche der Halterung (11) aufliegt und die Lagerung bewirkt, wobei die innere kreisförmige Kante von geraden, sehnenartigen Abschnitten (221) unterbrochen ist, so daß eine elastische, im wesentlichen spielfreie Lagerung auf der Halterung (11) ermöglicht ist.

7. Wandstange nach Anspruch 5 oder 6, dadurch gekennzeichnet, daß die ringförmige Rippe (22) im mittleren Bereich des Augenlagers (21) angeordnet ist und im der Gebäudewand (4) zugekehrten Bereich des Augenlagers (21) Führungsrippen (23) parallel zur Mittelachse ausgebildet sind, während im vorderen Bereich des Augenlagers (21) Mitnehmerrippen (24) vorgesehen sind, die in entsprechenden Nuten (32) des Federelements (3) einfassen und die drehfeste Verbindung zwischen dem Augenlager (21) und dem Federelement (3) herstellen, wobei die einzelnen Federn des Federelements (3) sich an der Rippe (22) abstützen.

8. Wandstange nach einem der Ansprüche 4 bis 7, dadurch gekennzeichnet, daß an dem Federelement (3) an der der Ausnehmung (31) gegenüberliegenden Seite ein oder mehrere Federbeine (33) angeformt sind, die in der Stecklage an der Rippe (22) im unteren Bereich in einer Nut (222) verrastet sind, derart, daß das Federelement (3) von der Wandstange (1) und den Federbeinen (33) etwa parallel zum Augenlager (21) gehalten ist.

9. Wandstange nach einem der Ansprüche 4 bis 8, dadurch gekennzeichnet, daß an der einen Stirnseite des Federelements (3) einstückig angeformte Blattfedern (34) vorgesehen sind.

10. Wandstange nach einem der Ansprüche 1 bis 9, dadurch gekennzeichnet, daß die Schwenklagerung eine bestimmte Schwergängigkeit aufweist, so daß die Ablage (2) bei einer Auslenkung aus der hängenden Position in diesen Schwenkpositionen durch Reibschluß verharrt.

## Claims

1. Wall bar for a shower fitting or the like, wherein the wall bar (1) is arranged approximately vertically with respect to the wall (4) of the building, and is received at the end regions by bracket-like fixing devices (11) which are arranged to be fastened to the wall of the building, characterized in that on the lower fixing device (11) there is pivotably arranged a holder (2) which in the manner of a ring bearing (21) surrounds the fixing device (11) in a part region and has a means for holding it in at least one preferred pivot position.

2. Wall bar according to Claim 1, characterized in that the ring bearing (21) is arranged on a cylindrical region of the fixing device (11) between the wall bar (1) and the wall (4) of the building.

3. Wall bar according to Claim 1 or 2, characterized in that in the ring bearing (21) an annular spring element (3) is provided which is pushed tight by its spring force axially out of the ring bearing (21) on the fixing device (11) towards the wall bar (1), the spring element (3) being non-rotatably connected to the ring bearing (21) of the holder (2) by means of one or more feather keys.

4. Wall bar according to Claim 3, characterized in that the spring element (3) has on the end facing towards the wall bar (1) at least one recess (31) corresponding to the radius of the wall bar (1), for holding, preferably in the set-down position.

5. Wall bar according to one of Claims 1 to 4, characterized in that, in the ring bearing (21), ribs (22, 23) are formed for bearing on the outer surface of the fixing device (11), the length of projection of which ribs corresponds approximately to the wall of the spring element (3).

6. Wall bar according to Claim 5, characterized in that in the ring bearing (21) at least one approximately annular rib (22) is formed which protrudes radially inwards, and which bears on the outer surface of the fixing device (11) and provides the bearing, the inner circular edge being interrupted by straight, chord-like portions (221) so that a resilient bearing, substantially free of play, on the fixing device (11) is made possible.

7. Wall bar according to Claim 5 or 6, characterized in that the annular rib (22) is arranged in the central region of the ring bearing (21) and, in the region of the ring bearing (21) facing towards the wall (4) of the building, guide ribs (23) are formed parallel to the central axis while, in the forward region of the ring bearing (21), driving ribs (24) are provided which engage in corresponding grooves (32) of the spring element (3) and produce the non-rotatable connection between the ring bearing (21) and the spring element (3), the individual springs of the spring element (3) bearing against the rib (22).

8. Wall bar according to one of Claims 4 to 7, characterized in that on the spring element (3), on the side opposite the recess (31) are moulded one or more spring arms (33) which, in the inserted position, are locked on the rib (22) in the lower region in a groove (222) in such a way that the spring element (3) is held by the wall bar (1) and the spring arms (33) approximately parallel to the ring bearing (21).

9. Wall bar according to one of Claims 4 to 8, characterized in that on one end of the spring element (3) integrally moulded-on leaf springs (34) are provided.

10. Wall bar according to one of Claims 1 to 9, characterized in that the pivot bearing has a certain stiffness of movement so that the holder (2), on deflection out of the hanging position, stays in these pivot positions through frictional engagement.

## Revendications

1. Barre murale pour une douche ou analogue, cette barre (1) placée sensiblement verticalement sur un mur (4) étant logée au niveau des extrémités, dans des supports (11) en forme de consoles, fixés au mur,
caractérisée en ce que
le support inférieur (11) comporte un appui (2) monté pivotant, qui entoure, sur une zone partielle, le support (11). à la manière d'un palier à oeillet (21) et comporte un moyen de blocage dans au moins une position préférentielle de pivotement.

2. Barre murale selon la revendication 1,
caractérisée en ce que
le palier à oeillet (21) est prévu dans une partie cylindrique du support (11) entre la barre murale (1) et le mur (4).

3. Barre murale selon la revendication 1 ou 2,
caractérisée en ce qu'
un élément élastique (3) de forme annulaire, prévu dans le palier en oeillet (21), est poussé axialement par sa force de ressort entre le palier à oeillet (21) du support (11) et la barre murale (1), l'élément élastique (3) étant relié solidairement en rotation au palier à oeillet (21) de l'appui (2) par une ou plusieurs clavettes.

4. Barre murale selon la revendication 3,
caractérisée en ce que
l'élément élastique (3) présente, au niveau de sa face frontale tournée vers la barre murale (1), au moins une cavité (31) correspondant au rayon de la barre murale (1) pour le blocage, de préférence dans une position d'appui.

5. Barre murale selon l'une des revendications 1 à 4,
caractérisée en ce que
des nervures (22, 23) sont prévues dans le palier à oeillet (21) pour se monter sur la surface enveloppe du support (11) et leur longueur en saillie correspond sensiblement à la paroi de l'élément élastique (3).

6. Barre murale selon la revendication 5,
caractérisée en ce que
le palier à oeillet (21) comporte au moins une nervure (22) sensiblement annulaire, radialement en saillie vers l'intérieur, s'appuyant sur la surface enveloppe du support (11) et formant le palier, l'arête circulaire intérieure étant interrompue par des segments droits (221) en forme de cordes de cercle pour permettre un montage élastique pratiquement sans jeu sur le support (11).

7. Barre murale selon la revendication 5 ou 6,
caractérisée en ce que
la nervure (22), annulaire, est située dans la zone médiane du palier à oeillet (21) et la zone du palier à oeillet (21) tournée vers la paroi (4) du mur comporte des nervures de guidage (23) parallèles à l'axe alors que la zone avant du palier à oeillet (21) comporte des nervures d'entraînement (24) venant prendre dans des rainures correspondantes (32) de l'élément élastique (3) et réalisant la liaison solidaire en rotation entre le palier à oeillet (21) et l'élément élastique (3), les différents ressorts de l'élément élastique (3) s'appuyant sur la nervure (22).

8. Barre murale selon l'une des revendications 4 à 7,
caractérisée en ce qu'
l'élément élastique (3) comporte une ou plusieurs jambes élastiques (33) sur le côté en regard de la cavité (31), ces jambes venant s'accrocher dans la zone inférieure d'une rainure (222) en position d'engagement de la nervure (22) pour que l'élément élastique (3) soit maintenu par la barre murale (1) et les jambes élastiques (33), sensiblement dans une position parallèle au palier à oeillet (21).

9. Barre murale selon l'une des revendications 4 à 8,
caractérisé par
des ressorts-lames (34) réalisés en une seule pièce avec l'une des faces frontales de. l'élément élastique (3).

10. Barre murale selon l'une des revendications 1 à 9,
caractérisée en ce que
le montage pivotant présente une certaine dureté pour que l'appui (2) reste maintenu, par une liaison par frottement, dans sa position de pivotement dans laquelle il a été mis à partir de la position pendue.
